# EUROPÄISCHE PATENTSCHRIFT

(11) **EP 0 844 029 B1**
(45) Veröffentlichungstag und Bekanntmachung des Hinweises auf die Patenterteilung: **27.02.2002**
(21) Anmeldenummer: 97117714.2
(22) Anmeldetag: 13.10.1997
(51) Int. Cl.: B07C 3/14

(54) **Verfahren und Vorrichtung zur Identifizierung von Sendungen**
Method and device for identifying mail
Procédé et dispositif d'identification de courrier

(30) Priorität: 24.10.1996 DE 19644249
(43) Veröffentlichungstag der Anmeldung: 27.05.1998
(73) Patentinhaber: SIEMENS AKTIENGESELLSCHAFT, 80333 München (DE)
(72) Erfinder: Lohmann, Boris, Dr., 78476 Allensbach (DE)

(56) Entgegenhaltungen:
- DE-A- 3 239 938
- DE-A- 3 301 494
- DE-A- 3 942 932
- DE-A- 4 000 603
- US-A- 4 832 204

## Beschreibung

Die Erfindung betrifft ein Verfahren und Vorrichtungen zur Identifizierung von Sendungen.

Bei der automatischen Bearbeitung von Sendungen werden Informationen durch die Bearbeitungsmaschine auf die Sendung aufgebracht. Dies kann durch Aufdruck eines Kodes, z.B. Balkenkode, oder durch Aufdruck von Klartext geschehen. Diese Informationen können
- Zielinformationen enthalten, d.h. Informationen über den Sendungsempfänger, die zur Sortierung herangezogen werden,
- Kennzeichnungen in Form von Identifikationskodes (ID-Kode) zur späteren Wiedererkennung bei einer offline-Bearbeitung enthalten,
- Informationen über den Absender enthalten,
- sonstige Informationen (z.B. Bearbeitungsinformationen) enthalten.

Sie werden gleichzeitig oder auch zeitlich versetzt aufgebracht.

Der zur Verfügung stehende Raum für die von der Bearbeitungsmaschine aufgebrachten Informationen, insbesondere für den ID-Kode, ist aufgrund der Sendungsgröße beschränkt und reicht ofmals nicht aus. Die Anzahl der Stellen des ID-Kodes richtet sich nach der Anzahl der über einen bestimmten Zeitaum zu unterscheidenden Sendungen. Soll z.B. eine eindeutige Unterscheidung von täglich 100 Mio Sendungen über einen Zeitraum von 100 Tagen (10⁸ * 10² = 10¹⁰) erfolgen, so muß eine 10-stellige Dezimalzahl als ID-Kode aufgebracht werden.
Darüberhinaus ist als Zielinformation eine 5-stellige Postleitzahl aufzudrucken, so daß also insgesamt 15 Dezimalstellen aufzubringen sind. Beide Informationen können sowohl zusammen in einem Maschinenlauf, als auch getrennt und nacheinander in zwei Maschinenläufen aufgebracht werden.

Lösungen zur Identifizierung von Sendungen im bisherigen Umfang, die keinen genügenden Platz für die aufzudruckenden Kodes bereitstellen, sind nicht bekannt geworden.

Es wird zwar in der DE-A-4 000 603 ein Verfahren beschrieben, mit dem Sendungen ausschließlich auf der Basis gemessener Sendungseigenschaften wiedererkannt werden. Hierbei werden die Sendungen in einen Zwischenspeicher einer Sortiermaschine befördert und beim Herausbefördern identifiziert. Da es sich jeweils um eine kleine Sendungsmenge handelt, sind an die Mess- und Auswerteanforderungen mit vertretbarem Aufwand erfüllbare Forderungen gestellt. Für eine sehr große Sendungsmenge ist diese Lösung mit vertretbarem Aufwand nicht realisierbar.

Der in den unabhängigen Ansprüchen 1 und 5 angegebenen Erfindung liegt das Problem zugrunde, die Stellenzahl des ID-Kodes gegenüber dem Stand der Technik zu verringern und dabei den Umfang der zu identifizierenden Sendungen hinsichtlich Menge und Zeitaum beizubehalten.
Zur Identifizierung der Sendungen werden dabei nur die Merkmale herangezogen, die eine Unterscheidung im notwendigen Maße gewährleisten. Dies wird in einer statistischen Erhebung ermittelt.
Durch die Einbeziehung meßbarer Eigenschaften der Sendungen oder anderer auf der Sendung befindlicher Informationen in die Identifizierung kann der notwendige Informationsumfang und damit die Stellenzahl des ID-Kodes verringert werden.
Vorteilhafte Ausgestaltungen der Erfindung sind in den Unteransprüchen angegeben. Die weiteren Merkmale der Sendung, die zur Identifizierung herangezogen werden, können sowohl physikalische meßbare Sendungseigenschaften als auch sonstige auf der Sendung befindliche Namens-, Adreß- oder Bearbeitungsinformationen sein.

Nachfolgend wird die Erfindung in Ausführungsbeispielen näher erläutert. In den dazugehörenden Zeichnungen zeigt
- Fig. 1: ein Blockschaltbild einer erfindungsgemäßen Vorrichtung zur Generierung des Identifikationskodes
- Fig. 2: ein Blockschaltbild einer erfindungsgemäßen Vorrichtung zur Identifizierung der Sendungen für eine anschließende Sortierung
- Fig. 3: eine Briefsendung mit einem ID-Kode in Form eines Balkenkodes.

Es besteht die Aufgabe, wie in der Beschreibungseinleitung angegeben, 100 Mio Sendungen über 100 Tage eindeutig zu unterscheiden. Da der Platz für einen ID-Kode mit 10 Dezimalstellen nicht ausreicht, wird ein 9-stelliger ID-Kode verwendet. Damit die 100 Mio Sendungen eindeutig unterschieden werden können, wird bei der Generierung des 9-stelligen ID-Kodes die gemessene Sendungslänge mit einbezogen. Sind die Sendungslängen durch Messung in 100 Klassen einteilbar, können innerhalb jeder Klasse 10 Mio Sendungen unterschieden werden. Entfällt auf keine dieser Klassen mehr als 10% des gesamten Sendungsaufkommens, dann können die 100 Mio Sendungen über 100 Tage eindeutig unterschieden werden. Entsprechend läßt sich mit anderen meßtechnisch erfaßbaren Sendungseigenschaften verfahren, z.B. mit Sendungshöhe, -dicke, geometrische Form, Gewicht, Farbe, Oberflächenbeschaffenheit, Glanz, Steifigkeit, Vorhandensein von Briefmarken, Lage von Adreßblöcken, Strukturen auf den abgetasteten Sendungsoberflächen, innere Strukturen der Beschriftung.

Ist auf den Sendungen nur Platz für einen 7-stelligen ID-Kode, so wird bei der Generierung des 7-stelligen ID-Kodes die ebenfalls aufzudruckende 5-stellige Postleitzahl einbezogen. Das bedeutet dann, daß zu jeder 5-stelligen Postleitzahl 100.000 Sendungen eindeutig über 100 Tage unterscheidbar sind. Entfällt auf eine einzelne 5-stellige Postleitzahl nicht mehr als 1% des gesamten Sendungsaufkommens, dann sind wiederum insgesamt 100 Mio Sendungen über 100 Tage eindeutig unterscheidbar.

Wird der ID-Kode in einem ersten Maschinenlauf und die Zielinformation in Form der Postleitzahl in einem zweiten Maschinenlauf aufgebracht, so wird es für die Durchführung des zweiten Maschinenlaufes in aller Regel ausreichen, einen kürzeren ID-Kode zu verwenden, der z.B. nur einen Tag gültig ist.
Dies bietet sich an, wenn der zweite Maschinenlauf am gleichen Tag stattfindet. Erst für spätere Zwecke (z.B. der Sendungsverfolgung zur Qualitätssicherung oder für Reklamatonsdienste) ist ein langfristig gülter Kode erforderlich.

In diesem Fall bietet sich an, im ersten Maschinenlauf nur 8 Dezimalstellen ID-Information zu drucken. Im zweiten Maschinenlauf wird dann die 5-stellige Zielinformation aufgebracht und um eine Dezimalstelle zusätzliche ID-Information ergänzt, so daß insgesamt 14 Dezimalstellen gedruckt sind. Die Wahrscheinlichkeit, daß eine einzelne Sendung in Postleitzahl und 8-stelliger ID-Information mit einer Sendung des Vortags übereinstimmt, ist (bei gleichmäßiger Belegung aller Postleitzahlen mit je 10³ Sendungen pro Tag) gleich 10³*10⁻⁸ = 0,00001. Die Wahrscheinlichkeit, daß dies für irgendeinen der vergangenen 100 Tage zutrifft ist 100*0,00001 = 0,001. Unter 1000 Sendungen ist also eine, die nicht über 100 Tage eindeutig identifizierbar ist. Wird dieser Fall durch Vergleich mit den Datenbeständen erkannt, so wird eine Unterscheidung über die genannte eine zusätzliche Stelle ID-Information herbeigeführt.

In dem Blockschaltbild der Fig. 1 passieren die Sendungen 120 des Sendungsstromes 110 eine Meß- und/oder Abtasteinrichtung 160, zur Erfassung der ausgewählten physikalischen Sendungseigenschaften. Auf Basis dieser Messungen, sowie Informationen über weitere Sendungskennzeichen 115, wie z.B. der noch aufzubringende Zielkode, wird die Sendung durch einen Zuordnungsblock 130 einer unterscheidbaren Klasse zugeordnet. In einem nachfolgenden Kodegenerator 140 wird zu jeder Klasse ein ID-Kode erzeugt, der dann durch einen Kode-Drucker 150 auf die Sendungsoberfläche aufgebracht wird

In dem Blockschaltbild der Fig. 2 werden die mit dem ID-Kode versehenen Sendungen 120 eindeutig identifiziert. Dabei passieren sie eine Meß- und/oder Abtasteinrichtung 170, in der die ausgewählten physikalischen Sendungseigenschaften wie in der Einrichtung 160 erfaßt werden. Zusätzlich werden mit der Einrichtung 170 der ID-Kode sowie weitere ausgewählte Kodesignale erfaßt. In einem nachgeschalteten Zuordnungs- und Identifizierungsblock 180 erfolgt dann die Zuordnung zu den festgelegten Klassen und entsprechend der jeweils ermittelten Klasse und des erkannten ID-Kodes die eindeutige Identifizierung der Sendung. In einer nachgeschalteten Steuerung 190 mit einer entsprechenden Datenbasis wird dann ein zugehöriges Steuersignal für eine Sortierstrecke 200 erzeugt.
Fig. 3 zeigt eine Briefsendung mit einem ID-Kode 30 in Form eines Balkenkodes. Weiterhin sind verschiedene physikalische Sendungseigenschaften, die bei der Identifizierung herangezogen werden können, angedeutet, z.B. Sendungslänge 10, Sendungshöhe 20, Position der Briefmarke 50, Position und Inhalt der Empfängeradresse 60, Inhalt des Zielkodes 40.

## Patentansprüche

1. Verfahren zur Identifizierung von Sendungen, die mit einem lesbaren Identifikationskode versehen sind,
**dadurch gekennzeichnet,**
**dass** die jeweilige Sendung auf der Basis von durch eine Mess- und/oder Abtasteinrichtung ermittelten ausgewählten weiteren Merkmalen festgelegten Klassen zugeordnet wird, wobei nur die Merkmale zur Kennzeichnung verwendet werden, die unter Zugrundelegung von statistischen Erhebungen über Sendungsmenge, Sendungseigenschaften und Häufigkeit ihres Auftretens für den benötigten Zeitraum in ausreichend unterscheidbare Klassen unterteilt werden können,
**dass** ein Kodegenerator für jede Klasse einen Identifikationskode erzeugt, der dann durch einen Kodedrucker auf die Sendung aufgebracht wird,
**dass** zur Identifizierung der jeweiligen Sendung eine weitere Mess- und/oder Abtasteinrichtung zur Erfassung der ausgewählten weiteren Merkmale und Informationen des aufgedruckten Identifikationskodes vorhanden ist,
und **dass** die jeweilige Sendung auf Basis der von der weiteren Mess- und/oder Abtasteinrichtung ermittelten Merkmale einer der festgelegten Klassen zugeordnet und gemäß des erkannten ID-Kodes und der jeweiligen Klasse identifiziert wird.

2. Verfahren nach Anspruch 1, **dadurch gekennzeichnet, dass** als weiteres Merkmal eine physikalische Eigenschaft der Sendung ausgewertet wird.

3. Verfahren nach Anspruch 1, **dadurch gekennzeichnet, dass** als weiteres Merkmal auf der Sendungsoberfläche aufgebrachte Namen und/oder Adressen vollständig oder als Teile ausgewertet werden.

4. Verfahren nach Anspruch 1, **dadurch gekennzeichnet, dass** als weiteres Merkmal auf der Sendungsoberfläche aufgebrachte Bearbeitungsinformationen ausgewertet werden.

5. Vorrichtung zur Realisierung des Verfahrens nach Anspruch 1 bis 4, **dadurch gekennzeichnet, dass** zur Generierung des Identifikationskodes folgendes vorgesehen ist:
- eine Mess- und/oder Abtasteinrichtung (160) zur Erfassung der ausgewählten weiteren Merkmale,
- ein Zuordnungsblock (130), der die jeweilige Sendung (120) auf der Basis der von der Mess- und /oder Abtasteinrichtung (160) ermittelten Merkmale festgelegten Klassen zuordnet,
- ein Kodegenerator (140), der für jede Klasse einen Identifikationskode erzeugt, der dann durch den Kodedrucker (150) auf die Sendung (120) aufgebracht wird,
und dass zur Identifizierung der jeweiligen Sendung folgendes vorgesehen ist:
- eine Mess- und/oder Abtasteinrichtung (170) zur Erfassung der ausgewählten weiteren Merkmale und Informationen und des aufgedruckten Identifikationskodes,
- ein Zuordnungs- und Identifizierungsblock (180), der die jeweilige Sendung (120) auf der Basis der von der Mess- und/oder Abtasteinrichtung (170) ermittelten Merkmale festgelegten Klassen zuordnet und gemäß des erkannten Identifikationskodes und der jeweiligen Klasse identifiziert.

## Claims

1. Method of identifying items of mail which are provided with a readable identification code, **characterized in that** the respective item of mail is assigned to defined classes on the basis of selected further features determined by a measuring and/or scanning device, only those features being used for identification which can be subdivided into sufficiently distinguishable classes on the basis of statistical prominence relating to the amount of mail, characteristics of mail and frequency of its occurrence for the necessary time period,
**in that** a code generator for each class generates an identification code, which is then applied to the item of mail by a code printer,
**in that** in order to identify the respective item of mail, there is a further measuring and/or scanning device to register the selected further features and information about the identification code printed on,
and **in that** the respective item of mail is assigned to one of the defined classes on the basis of the features determined by the further measuring and/or scanning device and is identified in accordance with the ID code detected and the respective class.

2. Method according to Claim 1, **characterized in that** as a further feature, a physical characteristic of the item of mail is evaluated.

3. Method according to Claim 1, **characterized in that** as a further feature, names and/or addresses applied to the surface of the item of mail are evaluated, completely or as parts.

4. Method according to Claim 1, **characterized in that** as a further feature, processing information applied to the surface of the item of mail is evaluated.

5. Device for implementing the method according to Claims 1 to 4, **characterized in that** in order to generate the identification code, the following are provided:
- a measuring and/or scanning device (160) for registering the selected further features,
- an assignment block (130), which assigns the respective item of mail (120) to defined classes on the basis of the features determined by the measuring and/or scanning device (160),
- a code generator (140), which for each class generates an identification code, which is then applied to the item of mail (120) by the code printer (150),
and **in that** in order to identify the respective item of mail, the following are provided:
- a measuring and/or scanning device (170) for registering the selected further features and information and the identification code printed on,
- an assignment and identification block (180), which assigns the respective item of mail (120) to defined classes on the basis of the features determined by the measuring and/or scanning device (170), and identifies it in accordance with the detected identification code and the respective class.

## Revendications

1. Procédé d'identification de courrier comportant un code d'identification lisible,
**caractérisé en ce**
**que** l'on affecte le courrier à des classes déterminées sur la base de caractéristiques supplémentaires sélectionnées déterminées par un dispositif de mesure et/ou d'exploration, le procédé d'identification utilisant uniquement les caractéristiques qui, sur la base d'enquêtes statistiques sur la quantité de courrier, les propriétés du courrier et leur fréquence d'apparition pendant le laps de temps nécessaire, peuvent être réparties en classes que l'on peut suffisamment distinguer,
**qu'**un générateur de code génère pour chaque classe un code d'identification qui est ensuite imprimé sur le courrier par une imprimante de code,
**que** pour l'identification du courrier, il existe un autre dispositif de mesure et/ou d'exploration pour détecter les caractéristiques supplémentaires sélectionnées et les informations du code d'identification imprimé,
et **qu'**on affecte le courrier à l'une des classes déterminées sur la base des caractéristiques déterminées par l'autre dispositif de mesure et/ou d'exploration et qu'on l'identifie en fonction du code ID reconnu et de la classe considérée.

2. Procédé selon la revendication 1, **caractérisé en ce que** l'on exploite comme caractéristique supplémentaire une propriété physique du courrier.

3. Procédé selon la revendication 1, **caractérisé en ce que** comme caractéristique supplémentaire, on exploite en totalité ou en partie des noms et/ou des adresses inscrits à la surface du courrier.

4. Procédé selon la revendication 1, **caractérisé en ce que** comme caractéristique supplémentaire, on exploite des informations de traitement inscrites à la surface du courrier.

5. Dispositif de mise en oeuvre du procédé selon les revendications 1 à 4, **caractérisé en ce que** pour générer le code d'identification, il est prévu :
- un dispositif de mesure et/ou d'exploration (160) pour détecter les caractéristiques supplémentaires sélectionnées,
- un bloc d'affectation (130) qui affecte le courrier (120) à des classes déterminées, sur la base des caractéristiques déterminées par le dispositif de mesure et/ou d'exploration (160),
- un générateur de code (140) qui, pour chaque classe, génère un code d'identification qui est ensuite imprimé sur le courrier (120) par l'imprimante de code (150),
et que pour identifier le courrier, il est prévu :
- un dispositif de mesure et/ou d'exploration (170) pour détecter les caractéristiques supplémentaires sélectionnées et les informations du code d'identification imprimé,
- un bloc d'affectation et d'identification (180) qui affecte le courrier (120) à des classes déterminées, sur la base des caractéristiques déterminées par le dispositif de mesure et/ou d'exploration (170) et l'identifie en fonction du code d'identification reconnu et de la classe considérée.
